# EUROPÄISCHE PATENTSCHRIFT

(11) **EP 1 407 953 B1**
(45) Veröffentlichungstag und Bekanntmachung des Hinweises auf die Patenterteilung: **17.09.2008**
(21) Anmeldenummer: 03021512.3
(22) Anmeldetag: 24.09.2003
(51) Int. Cl.: B61G 9/24, B61G 7/10

(54) **Richtgelenk für Kuppelstangen von Schienenfahrzeugen**
Linkage for draw-bars of rail vehicles
Articulation pour barres d'attelage de véhicule ferroviaires

(30) Priorität: 04.10.2002 DE 10246428
(43) Veröffentlichungstag der Anmeldung: 14.04.2004
(73) Patentinhaber: Bartel, Manfred, 02906 Niesky (DE)
(72) Erfinder: Bartel, Manfred, 02906 Niesky (DE)

(56) Entgegenhaltungen:
- EP-A- 1 084 929
- EP-A- 1 086 870
- EP-A- 1 342 637
- GB-A- 417 082
- US-A- 4 545 304

## Beschreibung

Die Erfindung betrifft ein vereinfachtes Richtgelenk für Kuppelstangen von Eisenbahntragwageneinheiten gemäß dem Oberbegriff des Anspruches 1.

Richtgelenke für Kuppelstangen und an den Enden angeordneten Endzugstangenteilen, die von je einer Endplatte der Kuppelstange aus zentrisch durch die Richtgelenkplatten, die Stützlagerplatten sowie die Federelemente und die Endscheiben geführt sind, sind bereits vorgeschlagen worden.

So zeigt EP-A-1.342.637 (& DE-C-102 10 059), die am 10.09.2003 veröffentlicht würde und somit nicht zu dem Stand der Technik gemäß Artikel 54 (2) EPÜ gehört, ein Richtgelenk in der vorstehend genannten Bauweise, bei dem Stützlagerplatten als Verbindungsteile zum Untergestell und die Richtgelenkplatten als Endteile der Kuppelstange über zug- und druckseitig angeordnete Federplatten längs verspannt werden.
Die Richtgelenkplatte ist zur Stützlagerplatte hin kugelkalottenförmig ausgebildete und der Kraftübertragungspunkt der Längskräfte rollt bei Ausschlägen der Kuppelstange nach den Außenbereichen, wodurch eine exakte Außermittigkeit und ein genaues Rückstellmoment gegeben ist. Damit wird es möglich, in Abhängigkeit der Gleisradien und den unterschiedlichen Beladezuständen die im Moment notwendigen Entlastungen der Radsatzführungskräfte und die vertikalen Kraftkomponenten zur Vergrößerung der Radkräfte relativ genau zu erzeugen.
Die Richtgelenkplatte sitzt mit ihrem Schaftteil teleskopartig und damit axial verstellbar auf dem Endrohr der Kuppelstange. Das genannte Schaftteil nimmt die druckseitigen Federscheiben auf.

Neben dem Vorteil, dass man sowohl in vertikaler Richtung und insbesondere auch in horizontaler Richtung angepasst an den gerade zu durchfahrenden Gleisbogen und dem momentanen Ladezustand durch die Wahl des vertikalen sowie horizontalen Abrollradius stets die optimale Rückstellung bei Längsdruckkräften und die erforderliche Entlastung der Kraft zwischen Schiene und Spurkranz des führenden Rades und die Erhöhung der Radkraft des entlasteten Rades sichert, hat die vorgeschlagene Ausführung den Nachteil, dass die Teleskopführungen an den Enden der Kuppelstange teuer, gewichtserhöhend und insbesondere verschleißbehaftet und damit wartungsaufwendig sind.

Weiterhin sind hinreichend Lösungen bekannt, bei denen Kuppelstangen mit ihren Endzugstangen einfach über druck- und zugseitige runde Federscheiben an einer Stützlagerplatte, die wieder zwischen zwei Kupplungsträgern eines Wagens befestigt ist, angeordnet sind.
Beim Ausschwenken der Kuppelstangen werden die vorgespannten druckseitigen Federscheiben keilförmig verspannt, und die wirkenden Längsdruckkräfte vergrößern diese Verspannung und die Krafteinleitung in die Kuppelstange erfolgt außermittig, wodurch auch Rückstellmomente erzeugt werden.

Der Nachteil besteht jedoch darin, dass die Außermittigkeit der Kraftübertragung, die von der Flächenresultierenden der keilförmig deformierten Federscheibe abhängt, gering ist und nicht in den nahen Randbereichen der Scheiben erfolgt.

Auch vergrößerte Federscheibendurchmesser sowie eine Erhöhungen der Federwerkstoffhärte bringen keine optimalen Richtgelenkwirkungen, zumal der Federwerkstoff an der Keilspitze Überbesanspruchungen ausgesetzt ist.
Diese Gelenkart ist nur bei Fahrzeugen, die eine geringe Richtgelenkleistung benötigen zum Beispiel Wagen mit höherem Gewicht oder kürzeren Wagenlängenparametem, anwendbar.

**Aufgabe der Erfindung ist es,** ein vereinfachtes Richtgelenk für Kuppelstangen zu schaffen, welches die Nachteile der bekannten Lösungen vermeidet und die Anforderungen an Richtgelenke mit großer Richtgelenkwirkung für leichtgewichtige Eisenbahntragwagen und der Laufsicherheit unter Wirkung von Längsdruckkräften zuverlässig gewährleistet bei einem geringeren Unterhaltungsaufwand im Betrieb und Senkung des Herstellungsaufwandes bei Geringhaltung des Eigengewichtes.

Die Aufgabe wird erfindungsgemäß durch die Merkmale des Patentanspruches 1 gelöst. Vorteilhafte Ergänzungen der Erfindung gehen aus den Unteransprüchen hervor.

Erfindungswesentlich ist, dass die druckseitigen Federplattendämpfungselemente, eingespannt zwischen den Endflächen der Kuppelstange und den Stützlagerplatten des Richtgelenkes innerhalb eines Stützkäfiges an dessen äußeren Rändern sich Abstützund Kipppunkte befinden, die einen solchen Abstand "a" zur Anlagefläche der Stützlagerplatte aufweisen, dass sie beim Ausschwenken der Kuppelstange in vertikaler und/oder horizontaler Richtung und dem gleichzeitigen Wirken anfänglicher Längsdruckkräfte "L_{DK}" als Kraftübertragungspunkte zwischen Kuppelstange und Stützlagerplatte zur Anlage kommen, angeordnet sind,
und dass die Anlage der Abstütz- und Kipppunkte des Stützkäfiges an die Stützlagerplatte ab einem horizontalen Kuppelstangenausschlag erfolgt, der bei europäischen Normalspurbahnen im definierten Bereich der Gleisbögen mit kleinem Gleisradiuns von ca. R = 400 bis 300 m liegt und einem gleichzeitigen Wirken einer anfänglichen Längsdruckkraft "L_{DK}" von etwa ¹/₃ bis ½ der Maximalkraft der im Gegen/Vollbogen verlangten Mindestlängsdruckkraft enspricht.

Darüber hinaus ist erfindungsgemäß, dass der Stützkäfig in horizontaler Richtung von seinem Mittelpunkt aus verbreiterte Ränder aufweist, die Abrollkurven zum Abrollen an der Stützlagerplatte besitzen.

In den übrigen Ansprüchen werden weitere vorteilhafte Ergänzungen der Erfindung dargelegt.
Der besondere Vorteil des vorstehend vorgeschlagenen vereinfachten Richtgelenkes für Kuppelstangen ist seine Hochleistungsrichtgelenkwirkung, erzielt durch weitgehenden Verzicht auf eine über ein Schaftteil axial geführte Richtgelenkplatte mit Kugelkalottenteil. Durch das Verwenden eines Stützkäfiges an der Richtgelenkplatte und des Einsetzens der Abstütz- und Kipppunkte oder des ringförmigen Randes nach dem Erreichen eines Kuppelstangenausschlages ab etwa 400 bis 300 m Gleisradius und einer anfänglichen Längsdruckkraft von ¹/₃ bis ½ der ertragbaren Längsdruckkraft erfolgt eine Zweiteilung des Lastwirkungsbereiches in einen Normallastbereich und einem außergewöhnlichen Lastbereich im engen Bogen mit hohen Längsdruckkräften.

Im Normallastbereich mit großen Gleisradien wirkt druckseitig das geringe, aber hier ausreichende Rückstellmoment, erzeugt über die Härte der Federplatte.
Im außergewöhnlichen Bereich wirken die "außergewöhnlichen" Einrichtungen, bestehend aus Abstütz- und Kipppunkten sowie aus einer Abrollkurve über den Rand der Richtgelenkplatte hinaus bzw. dem Eingreifen von Hilfsdruckfedern.
Im Normallastbereich, der im wesentlichen das gerade Gleis und flache Gleisbögen ausmacht, steht daneben die volle Dämpfungskapazität der Druckfederelemente weitgehends zur Verfügung. Die einsetzende vergrößerte Eigenverspannung ab einem Gleisradius von 400 bis 300m wirkt für die leichten Tragwagen Laufruhe verbessernd in Gleisen mit geringeren Radien bis R = 250 m entsprechend den Forderungen des internationalen Eisenbahnverbandes UIC.

Im folgenden werden Ausführungsbeispiele der Erfindung anhand von Zeichnungen näher erläutert. Es zeigen:
- Figur 1:: eine Draufsicht auf ein vereinfachtes Richtgelenk im Teilschnitt
- Figur 2:: eine Draufsicht auf eine Ausführung mit getrennten Abstütz- und Kipppunkten
- Figur 3:: eine Draufsicht wie Figur 2, jedoch mit Abrollkurven
- Figur 4:: eine Draufsicht wie Figur 2, jedoch mit angeordneten Hilfsdruckfedern
- Figur 5:: eine Seitenansicht eines Richtgelenkes einer Schrägkuppelstange.

Die Figuren 1 bis 5 zeigen jeweils die Endpartien der Kuppelstangen 2, die über Anschläge mit dem Tragwagenuntergestell 1 in Verbindung stehen.
Die Kuppelstangen 2 tragen an ihren Enden Richtgelenkplatten 3 mit Endlächen 7, die als Stützkäfig 8 fungieren und einen Rand 9 besitzen, der die Anlage des jeweiligen Abstütz- und Kipppunktes 10 beim Ausschwenken der Kuppelstange 2 an der Stützlagerplatte 4 übernimmt.

Ein Kuppelstangenendzugteil 5, befestigt am Endteil der Kuppelstange 2 verbindet selbige über Federplattendämpfungselemente 6 mit der Stützlagerplatte 4, die wiederum über Anschläge die unmittelbare Verbindung mit dem Tragwagenuntergestell 1 darstellt. Die Kuppelstangenendzugteile 5 sind dabei beweglich in der Stützlagerplatte 4 gelagert, wobei der Schwenkpunkt 16 innerhalb oder außerhalb der Dicke der Stützlagerplatte 4 liegen kann.

Zwischen der Endfläche 7 an der Kuppelstange 2, die auch gleichzeitig die Innenfläche der Richtgelenkplatte 3 darstellt, und der Auflagefläche 13 der Stützlagerplatte 4 sind die druckseitigen Federplattendämpfungselemente 6 und hinter der Stützlagerplatte 4 sind solche zur Aufnahme der Zugkräfte eingespannt angeordnet.

Erfindungsgemäß werden die druckseitigen Federplattendämpfungselemente 6 in der Richtgelenkplatte 3, die als Stützkäfig 8 ausgeführt ist, angeordnet, so dass zwischen dem Rand 9 bzw. dem Abstütz- und Kipppunkt 10 und der Auflagefläche 13 der Stützlagerplatte 4 ein Maß "a" gegeben ist.

Beim zentrischen Zusammendrücken der Federplattendämpfungselemente 6 im geraden Gleis und in solchen mit großen Gleisradien, die im internationalen Eisenbahnverband mit bis zu R = 400 m definiert sind, als die weitestgehenden Belastungsfälle, steht dabei bis zum Ausschlag der Kuppelstange 2 entsprechend den vorgenannten Gleisbedingungen die volle Feder- und Dämpfungskapazität zur Verfügung.
Als Rückstellmoment wirkt in diesem "Normallastbereich" lediglich selbiges aus der keilförmigen Verspannung der druckseitigen Federplattendämpfungselemente 6.

Weiter sind die Federplattendämpfungselemente 6 und die Druckfederwege so dimensioniert, dass das Maß "a" einen freien Kuppelstangenausschlag bis zu Gleisbögen mit Radien von ca.400 bis 300 m garantiert beim gleichzeitigen Wirken einer anfänglichen Längsdruckkraft "L_{DK}" von ¹/₃ bis ½ der geforderten ertragbaren Längsdruckkraft L_{DK} im Vollbogen mit einem Gleisradius von 150 m.

Nach dem Überschreiten der anfänglichen Längsdruckkraft "L_{DK}" und dem Durchfahren von Gleisbögen < R = 300 m beginnt der "außergewöhnliche Lastbereich". Dabei kommen die weit von der Kuppelstangenlängsmitte angeordneten Abstütz- und Kipppunkte 10 sowie die Abrollkurve 11 mit ihrem Abrolleffekt oder die Hilfsdruckfeder 14 zur Anlage. Sie erzeugen ab diesem Zeitpunkt zunehmend höhere Rückstellmomente, die proportional den ansteigenden Radlagerquerkräften "H_{y}" zwischen Spurkranz und Schiene entgegenwirken.
Das Gleiche erfolgt in vertikaler Richtung, wo durch die Entstehung von Vertikalkomponenten aus dem Richtgelenkt die vertikalen Radkräfte der entlasteten Achsen ausgleichend belastet werden.

Diese getrennte Wirkungsweise zwischen "Normal- und außergewöhnlichem Lastbereich" macht eine Vereinfachung der Ausbildung des Richtgelenkes ohne durchgehende Abrollflächen und ohne die Verwendung von Teleskoprohren an der Richtgelenk-platte möglich.

In Figur 1 ist ein Richtgelenk, ausgestattet mit einem ringförmigen Rand 9 am Stützkäfig 8 dargestellt.

Figur 2 zeigt eine Richtgelenkplatte 3 mit Stützkäfig 8 mit getrennt ausgeführten Abstütz- und Kipppunkten 10 für vertikale sowie horizontale Richtgelenkwirkung.

Figur 3 zeigt die Anordnung eines verbreiterten Randes 9 des Stützkäfiges 8 mit anschließender Abrollkurve 11, vorzugsweise zur Vergrößerung der horizontalen Stabilisierung.

Das Maß "a" zur Stützlagerplatte 4, welches sich zusammensetzt aus dem Kippweg "S_{K}" der Richtgelenkplatte 3 und deren Kipppunkte plus dem Federweg "S_{F}" aus der anfänglichen Längsdruckkraft "L_{DK}", vergrößert sich im Anteil des Kippweges mit dem Ausschlagwinkel "α_{V}" oder "α_{H}" der Kuppelstange 2.

In der Ausführung der Figur 4 werden horizontal stabilisierende Hilfsdruckfedern 14 angeordnet, wodurch auch eine elastische Kraftübertragung in Extremkurven gegeben ist. Dabei ist es auch denkbar, dass die Hilfsdruckfedern 14 bei Verwendung einer weichen Feder mit einer flachen statischen Kraft-Weg-Kennlinie von Anbeginn, an der Stützlagerplatte 4 anliegt und bei zentrischer Krafteinleitung auch Längsdruckkräfte "L_{DK}" übernimmt.

Vorteilhaft ist auch vorgesehen, die druckseitigen Federplattendämpfungselemente 6 zur Verbesserung der Richtgelenkwirkung mit größeren Durchmessern auszuführen als die der zugseitigen Federplattendämpfungselemente 6.
Vorgesehen ist weiter die Anzahl der druckseitigen Federplattendämpfungselemente 6 gegenüber der Anzahl der zugseitigen Federplattendämpfungselemente 6 klein zu halten.

Wie Figur ***1*** zeigt, ist bei druckseitigen Federplattendämpfungselementen 6, die etwa das doppelte Höhenmaß des international festgelegten UIC-Richtgelenkes besitzt, die Lagerung der Kuppelstangenendzugteile 5 in der Kuppelstange 2 über einen Gelenkpunkt 15 zur Vermeidung erhöhter Biegebeanspruchungen möglich.

Es ist auch denkbar, dass die Teile des Stützkäfiges 8 reziprok an der Stützlagerplatte 4 angeordnet sein können.

Bei der Verwendung von Kuppelstangen 2 gemäß Figur 5, die permanent in Schrägstellung angeordnet ausgeführt sind, sind die Anschlagteile 12 im Winkel der permanenten Schrägstellung "α_{VSK}" zur Sicherung des gleichmäßigen Abstandes "a" unterschiedlich lang ausgeführt, oder die vertikalen Stützlagerplatten besitzen entsprechende Ausarbeitung.

Weiter ist vorgesehen, dass die Kuppelstangen 2 zwischen den End- und Mittelwagen die nicht extrem leicht ausgeführt sind, nur an dem Ende zum Endwagen hin mit Stützlagerkäfigen 8 und deren Anbauteilen , die die Funktion des Abstützens und Kippens übernehmen, ausgerüstet sind. Das bedeutet, dass in diesem Falle auch Kuppelstangen zwischen den Mittelwagen symmetrisch an beiden Enden ohne Stützkäfig 8 verwendet werden können.
Denkbar ist auch eine Kuppelstange 2 zwischen End- und Mittelwagen, die an ihren beiden Enden unterschiedlich große Abstütz- und Kipppunkte 10 mit unterschiedlichen Kipphebelarmen besitzt. Dabei sind die größeren Kipphebelarme am Endwagenende angeordnet.

### Aufstellung der verwendeten Bezugsteile

- 1: Tragwagenuntergestell
- 2: Kuppelstange
- 3: Richtgelenkplatte
- 4: Stützlagerplatte
- 5: Kuppelstangenendzugteil
- 6: Federplattendämpfungselement
- 7: Endfläche (der Kuppelstange)
- 8: Stützkäfig
- 9: Rand
- 10: Abstütz- und Kipppunkte
- 11: Abrollkurve
- 12: Anschlagteile
- 13: Auflagefläche (der Stützlagerplatte)
- 14: Hilfsdruckfeder
- 15: Gelenkpunkt (des Kuppelstangenendzugteils)
- 16: Schwenkpunkt

- a: Abstand
- S_{K}: Kippweg
- S_{F}: Federweg
- α_{V}: vertikaler Ausschlagwinkel
- α_{H}: horizontaler Ausschlagwinkel
- α_{VSK}: vertikaler Ausschlagwinkel (einer Schrägkuppelstange)
- LDK: Längsdruckkraft
- H_{y}: Radlagerquerkraft

## Patentansprüche

1. Richtgelenk für Kuppelstangen (2), dessen Ausführung und Anordnung zum Verbinden von leichtgewichtigen Einzeltragwagen innerhalb einer Eisenbahntragwageneinheit, bei welchen druck- und zugseitig Federplattendämpfungselemente (6), die von Kuppelstangenendzugteilen (5), welche zentrisch durch die Stützlagerplatten (4) der Richtgelenke geführt sind, aufgenommen werden, zur Anwendung kommen.
**dadurch gekennzeichnet, dass** die druckseitigen Federplattendämpfungselemente (6), eingespannt zwischen den Endflächen (7) der Kuppelstange (2) und den Stützlagerplatten (4) des Richtgelenkes innerhalb eines Stützkäfigs (8), an dessen äußeren Rändern (9) sich Abstütz- und Kipppunkte (10) befinden, die einen solchen Abstand "a" zur Anlagefläche (13) der Stützlagerplatte (4) aufweisen, dass sie beim Aussschwenken der Kuppelstange (2) in vertikaler und/oder horizontaler Richtung und dem gleichzeitigen Wirken anfänglicher Längsdruckkräfte "L_{DK}" als Kraftübertragungspunkt zwischen Kuppelstange (2) und Stützlagerplatte (4) zur Anlage kommen, angeordnet sind.

2. Richtgelenk für Kuppelstangen nach Anspruch 1,
**dadurch gekennzeichnet, dass** die Anlage der Abstütz- und Kipppunkte (10) des Stützkäfigs (8) an die Stützlagerplatte (4) ab einem horizontaler Kuppelstangenausschlag erfolgt, der bei europäischen Normalspurbahnen im definierten Bereich der Gleisbögen mit kleinem Gleisradius von ca. R = 400 bis 300 m liegt und einem gleichzeitigen Wirken einer anfänglichen Längsdruckkraft "L_{DK}" von etwa ⅓ bis ½ der Maximalkraft der im Gegen/Vollbogen verlangten Mindestlängsdruckkraft entspricht.

3. Richtgelenk für Kuppelstangen nach einem der vorhergehenden Ansprüche,
**dadurch gekennzeichnet, dass** am Stützkäfig (8) getrennte Abstütz- und Kipppunkte (10) für eine vertikale und/oder horizontale Stabilisierung der Tragwagen angeordnet sind.

4. Richtgelenk für Kuppelstangen nach einem der vorhergehenden Ansprüche,
**dadurch gekennzeichnet, dass** der Stützkäfig (8) einen ringförmigen Rand (9) aufweist.

5. Richtgelenk für Kuppelstangen nach einem der vorhergehenden Ansprüche,
**dadurch gekennzeichnet, dass** der Stützkäfig (8) in horizontaler Richtung von seinem Mittelpunkt aus verbreiterte Ränder (9) aufweist, die Abrollkurven (11) besitzen.

6. Richtgelenk für Kuppelstangen nach einem der vorhergehenden Ansprüche
**dadurch gekennzeichnet, dass** der Stützkäfig (8) als Abstütz- und Kipppunkt (10) Hilfsdruckfedern (14) besitzt.

7. Richtgelenk für Kuppelstangen nach Anspruch 6,
**dadurch gekennzeichnet, dass** der Abstand "a" zwischen der Hilfsdruckfeder (14) und der Stützlagerplatte (4) bei Verwendung einer Hilfsdruckfeder (14) mit flach verlaufender statischer Kraft-Weg-Kennlinie gleich Null sein kann.

8. Richtgelenk für Kuppelstangen nach einem der vorhergehenden Ansprüche
**dadurch gekennzeichnet, dass** die druckseitigen Federplattendämpfungselemente (6) größere Durchmesserabmessungen als die zugseitigen Federplattendämpfungselemente (6) besitzen.

9. Richtgelenk für Kuppelstangen nach einem der vorhergehenden Ansprüche,
**dadurch gekennzeichnet, dass** die Anzahl der zugseitigen Federplattendämpfungselemente (6) größer als die der druckseitigen Federplattendämpfungselemente (6) ist.

10. Richtgelenk für Kuppelstangen nach einem der vorhergehenden Ansprüche,
**dadurch gekennzeichnet, dass** bei der Verwendung von Federplattendämpfungselementen (6) mit großen Höhenabmessungen, die bei den druckseitigen Federplattendämpfungselementen (6) etwa das doppelte Höhenmaß des international festgelegten UIC-Richtgelenkes betragen soll, das Kuppelstangenendzugteil (5) auch gelenkartig über Gelenkpunkt (15) an den Enden der Kuppelstangen (2) angeordnet sein kann.

11. Richtgelenk für Kuppelstangen nach einem der vorhergehenden Ansprüche
**dadurch gekennzeichnet, dass** die Teile (9), (10), (11) und (12) des Stütz käfigs (8) reziprok an der Stützlagerplatte (4) angeordnet sein könnten.

12. Richtgelenk für Kuppelstangen nach einem der vorhergehenden Ansprüche,
**dadurch gekennzeichnet, dass** bei Kuppelstangen zwischen End- und Mittelwagen mit permanenter Schrägstellung die Stütz käfige (8) unterschiedlich hohe, als Abstütz- und Kipppunkt (10) wirkende Anschlagteile (12) besitzen, oder die Anlagefläche (13) der Stützlagerplatte (4) ist örtlich zurückgesetzt ausgeführt zur Sicherung des beidseitigen gleichen Maßes für den Abstand "a".

13. Richtgelnk für Kuppelstangen nach einem der vorhergehenden Ansprüche,
**dadurch gekennzeichnet, dass** die Kuppelstangen (2) zwischen den End- und Mittelwagen, die nicht extrem leicht ausgeführt sind, nur an dem Ende zum Endwagen hin mit Stützkäfigen (8) und deren Anbauteilen ausgerüstet sind, oder das Richtgelenk am Mittelwagenende besitzt Abstütz- und Kipppunkte (10) mit kleineren insbesondere horizontalen Kipphebelarmen.

## Claims

1. Linkage for draw-bars (2) whose construction and layout provides for the connection of lightweight single rail carrier wagons within a rail carrier wagon unit at which spring plate dampers (6) on the pressure and on the traction sides are applied, which are received by tractive coupling rod end parts (5). Those parts are lead centrically through the support bearing plates (4) of the linkage,
**thereby characterised** that the spring plate dampers (6) on the pressure side clamped between the end faces (7) of the coupling rod (2) and the support bearing plates (4) of the linkage within a supporting cage (8) having support and tilt points (10) at the outer edges (9), which have such distance "a" to the contact surface (13) of the support bearing plate (4) that with the swivelling out of the coupling rod (2) they have contact in vertical and/or horizontal direction and with the simultaneous interaction of the initial longitudinal compressive forces "L_{DK}" as point for the transmission of force between the coupling rod (2) and the support bearing plate (4) are arranged.

2. Linkage for draw-bars according to claim 1,
**thereby characterised** that the resting of the support and tilt points (10) of the supporting cage (8) against the support bearing plate (4) takes place with a horizontal deflection of the coupling rod which lies with European standard gauge trains within the defined range of the curved tracks with a small curve radius of about R = 400 to 300m and a simultaneous interaction of the initial longitudinal compressive force "L_{DK}" of about ⅓ to ½ of the maximum force of the minimum longitudinal compressive force required in the counterpart/full curve.

3. Linkage for draw-bars according to one of the previous claims,
**thereby characterised** that at the supporting cage (8) separate support and tilt points (10) for a vertical and/or horizontal stabilisation of the rail carrier wagons are arranged.

4. Linkage for draw-bars according to one of the previous claims,
**thereby characterised** that the supporting cage (8) shows a ring-like edge (9).

5. Linkage for draw-bars according to one of the previous claims,
**thereby characterised** that the supporting cage (8) shows broadened edges (9) in horizontal direction from its centre, which have unroll curves (11).

6. Linkage for draw-bars according to one of the previous claims,
**thereby characterised** that the supporting cage (8) has auxiliary pressure springs (14) as support and tilt point (10).

7. Linkage for draw-bars according to claim 6,
**thereby characterised** that the distance "a" between the auxiliary pressure spring (14) and the support bearing plate (4) with the use of an auxiliary pressure spring (14) with a flat running statistic force-displacement characteristic line may equal zero.

8. Linkage for draw-bars according to one of the previous claims,
**thereby characterised** that the spring plate dampers (6) on the pressure side have larger diameter dimensions than the spring plate dampers (6) on the traction side.

9. Linkage for draw-bars according to one of the previous claims,
**thereby characterised** that the number of the spring plate dampers (6) on the traction side is larger than that of the spring plate dampers (6) on the pressure side.

10. Linkage for draw-bars according to one of the previous claims,
**thereby characterised** that with the use of spring plate dampers (6) with large vertical dimensions, which should have approximately double the vertical dimension of the internationally defined UIC linkage with the spring plate dampers (6) on the pressure side, the tractive coupling rod end parts (5) may also be arranged articulated via a joint point (15) at the end of the coupling rods (2).

11. Linkage for draw-bars according to one of the previous claims,
**thereby characterised** that the parts (9), (10), (11), and (12) of the supporting cage (8) may be arranged reciprocally at the support bearing plate (4).

12. Linkage for draw-bars according to one of the previous claims,
**thereby characterised** that with the coupling rods between the end wagon and the trailer with permanent oblique position the supporting cages (8) have differently high strikers (12), which have the function as support and tilt points (10), or the contact surface (13) of the support bearing plate (4) is carried out as locally moved back version for securing the same dimension on both sides of the distance "a".

13. Linkage for draw-bars according to one of the previous claims,
**thereby characterised** that the coupling rods (2) between the end wagon and the trailer, which are not carried out in an extreme light-weight design, are only equipped with supporting cages (8) and their mounting parts at the end towards the end wagon, or the linkage at the end of the trailer has support and tilt points (10) with smaller - in particular horizontal - tilt control levers.

## Revendications

1. L'articulation pour barres d'attelages (2) exécutée et disposée de sorte à pouvoir assurer l'attelage de voitures individuelles légères à bogies faisant partie d'une rame composée de voitures à bogies, sur laquelle, côté choc et côté traction, sont montés des dispositifs amortisseurs élastiques (6) logés sur les éléments de raccord (5) fixés sur les queues des barres d'attelage qui traversent les plaques d'appui (4) des articulations de manière centrée,
**est caractérisée en ce que** les dispositifs amortisseurs élastiques (6) sont disposés, côté choc, serrés entre les surfaces terminales(7) de la barre d'attelage (2) et les plaques d'appui (4) de l'articulation au sein d'une cage d'appui (8), aux bords extérieurs de laquelle (9) se trouvent les points d'appui et de bascule (10) dont la distance «a » par rapport à la surface de contact (13) de la plaque d'appui (4) est définie de façon à ce que, lors du pivotement de la barre d'attelage (2) dans le sens vertical et/ou dans le sens horizontal lors de l'impact des efforts initiaux longitudinaux de choc «L_{DK} » appliqués simultanément, fassent fonction de point de transmission d'efforts entre la barre d'attelage (2) et la plaque d'appui (4).

2. L'articulation pour barres d'attelage suivant la revendication 1
**est caractérisée en ce que** la mise en contact des points d'appui et de bascule (10) de la cage d'appui (8) avec la plaque d'appui (4) se produit d'une part à partir d'une amplitude horizontale déterminée du pivotement de la barre d'attelage, laquelle se situe pour les chemins de fer européens à voies à écartement normal, dans un rayon d'env. R= 400 à 300 m en ce qui concerne les courbures de voies, et se conforme d'autre part à l'impact simultané de l'effort longitudinal initial de choc L «DK» représentant environ 1/3 à 1/2 de l'effort maximal du choc longitudinal initial minimal requis pour la courbure opposée /arc entier.

3. L'articulation pour barres d'attelage suivant une des revendications précédentes **est caractérisée en ce que** sur la cage d'appui (8) se trouvent des points d'appui et de bascule (10) pour assurer une stabilisation verticale et/ou horizontale des voitures à bogies.

4. L'articulation pour barres d'attelage suivant une des revendications précédentes **est caractérisée en ce que** la cage d'appui (8) est dotée d'une bordure circulaire (9).

5. L'articulation pour barres d'attelage suivant une des revendications précédentes **est caractérisée en ce que** la cage d'appui (8) est dotée de bords (9) s'élargissant depuis le centre vers les bords (9) présentant une courbure de déroulement (11).

6. L'articulation pour barres d'attelage suivant une des revendications précédentes **est caractérisée en ce que** la fonction d'appui et de bascule (10) sur la cage d'appui (8) est assurée par des ressorts de choc auxiliaires (14).

7. L'articulation pour barres d'attelage suivant la revendication 6
**est caractérisée en ce que** la distance « a » séparant le ressort auxiliaire de choc (14) de la plaque d'appui (4) peut être nulle dans le cas où le ressort auxiliaire de tampon (14) présente une ligne statique effort/course plane.

8. L'articulation pour barres d'attelage suivant une des revendications précédentes **est caractérisée en ce que** les dispositifs amortisseurs élastiques côté choc(6) présentent des diamètres supérieurs à ceux des dispositifs amortisseurs élastiques (6) côté traction.

9. L'articulation pour barres d'attelage suivant une des revendications précédentes
**est caractérisée en ce que** le nombre des dispositifs amortisseurs élastiques (6) côté traction est plus grand que celui des dispositifs amortisseurs élastiques (6) côté choc.

10. L'articulation pour barres d'attelage suivant une des revendications précédentes **est caractérisée en ce que,** pour l'application des dispositifs amortisseurs élastiques (6) de grande hauteur, laquelle, pour les dispositifs amortisseurs élastiques (6) côté choc, devrait être deux fois plus grande que la hauteur internationalement retenue par UIC pour l'articulation l'élément de raccord fixé sur la queue de la barre d'attelage (5) peut être disposé en forme d'articulation au point d'articulation (15) aux extrémités des barres d'attelage(2).

11. L'articulation pour barres d'attelage suivant une des revendications précédentes **est caractérisée en ce que** les éléments (9), (10), (11) et (12) de la cage d'appui (8) pourraient être disposés de manière réciproque sur la plaque d'appui (4).

12. L'articulation orientable pour barres d'attelage suivant une des revendications précédentes
**est caractérisée en ce que,** pour les barres assurant l'attelage entre les wagons de début et de fin de rame et les wagons du milieu, qui se trouvent en permanence en position inclinée, les cages d'appui (8) sont pourvues de butées (12) de hauteurs différentes servant de points d'appui et de bascule, et **en ce que** la surface de contact (13) de la plaque d'appui (4) est exécutée en retrait pour obtenir sur les deux côtés la même valeur pour la distance a ».

13. L'articulation pour barres d'attelage suivant une des revendications précédentes **est caractérisée en ce que** sur les barres d'attelage (2) entre les wagons de début et de fin de rame et le/les wagon(s) du milieu, dont l'exécution n'est pas extrêmement légère, seules les extrémités orientées vers le wagon de tête ou de queue sont dotées de cages d'appui et de dispositifs de fixation (8) pour celles-ci ou que l'articulation montée sur l'extrémité arrière du wagon au milieu, dotée de points d'appui et/ou de bascule (10), est pourvue de petits leviers basculants, notamment de leviers basculants dans le sens horizontal.
